# EUROPÄISCHE PATENTANMELDUNG

(11) **EP 1 123 673 A2**
(43) Veröffentlichungstag der Anmeldung: **16.08.2001**
(21) Anmeldenummer: 01100563.4
(22) Anmeldetag: 10.01.2001
(51) Int. Cl.: A47H 1/04

(54) **Vorrichtung zum Verbinden von Gardinenlaufschienen für Gardinengleiter**

(30) Priorität: 10.02.2000 DE 10005830
(71) Anmelder: CEDARGROVE LIMITED, Gibraltar (GI)
(72) Erfinder: Gastmann, Günter, 45259 Essen (DE)
(74) Vertreter: Honke, Manfred, Dr.-Ing.

(57) **Zusammenfassung**

Es handelt sich um eine Vorrichtung zum Verbinden von Gardinenlaufschienen für Gardinengleiter. Im einzelnen ist ein Verbindungsstück verwirklicht, welches in die Stoßbereiche benachbarter Gardinenlaufschienen einsteckbar ist. Dieses Verbindungsstück weist auf den Führungsleisten benachbarter Gardinenlaufschienen aufliegende Überbrückungsschenkel mit in Schienenlängsrichtung verlaufenden Auflauframpen und Ablauframpen für Auflaufflächen an den Gardinengleitern auf.

## Beschreibung

Die Erfindung betrifft eine Vorrichtung zum Verbinden von Gardinenlaufschienen für Gardinengleiter, wobei
- die Gardinenlaufschienen als Hohlprofile mit zumindest einem auf ihrer Unterseite in Schienenlängsrichtung unter Bildung von beidseitigen Führungsleisten verlaufenden Führungsschlitz zum Hindurchtreten der Gardinengleiter ausgebildet sind,
- die Gardinengleiter in der Gardinenlaufschiene ein-oder beidseitig abstehende Führungsflansche mit jeweils einer auf den Führungsleisten gleitenden Gleitfläche oder abrollenden Lauffläche und einer abgesetzten Auflauffläche aufweisen, und
- mit einem in die Stoßbereiche von zwei benachbarten Gardinenlaufschienen einsteckbaren portalartigen Verbindungsstück.

Bei Gardinenlaufschienen, die auch als Innenlaufschienen bezeichnet werden, bereitet die Schienenverbindung regelmäßig Schwierigkeiten, weil sich in den Stoßbereichen zwischen den Gardinenlaufschienen kein hinreichend glatter Übergang verwirklichen läßt. Selbst bei dem Versuch, eine exakte Ausrichtung zwischen den gestoßenen Gardinenlaufschienen herbeizuführen, der im übrigen in montagetechnischer Hinsicht aufwendig ist, scheitern glatte Übergänge schon daran, daß es sich bei den Gardinenlaufschienen im allgemeinen um extrudierte Hohlprofile handelt, die zwangsläufig Maßungenauigkeiten aufweisen und folglich auch in ihren Stoßbereichen selbst bei exakter Ausrichtung paßungenau sind. Fehlt ein glatter Übergang zwischen den Gardinenlaufschienen in deren Stoßbereichen, dann besteht für die Gardinengleiter Verkantungsgefahr, können jedenfalls erhebliche Funktionsstörungen und schließlich Blockierungen beim Überfahren der Stoßstellen auftreten. - Zur Lösung dieser Probleme kennt man eine Vorrichtung zum Verbinden von Gardinenlaufschienen für Gardinengleiter einer ganz speziellen Ausführungsform. Insoweit handelt es sich um Gardinengleiter mit einem in den Gardinenlaufschienen gleitenden Gleitkopf und einen unterhalb der Gardinenlaufschienen verfahrbaren Gleitwagen mit beidseitig vorkragenden Führungsflanschen (vgl. DE 197 55 828). Aus diesem Grunde weist die bekannte Verbindungsvorrichtung eine Verbindungsbrücke mit einem im Stoßbereich zwischen zwei benachbarten Gardinenlaufschienen einsetzbaren Portal auf, wobei das Portal in einem vorgegebenen Abstand zur Unterseite der Gardinenlaufschienen in Schienenlängsrichtung verlaufende Überbrückungskufen mit Auflaufflächen und den Stoßbereich zwischen den beiden Gardinenlaufschienen überbrückenden Überbrückungsflächen für die Führungsflansche der Gardinengleiter aufweist. Ferner ist zwischen den beiden Überbrückungskufen ein Zentrierschlitz mit einem Einlaufmaul für die Gardinengleiter vorgesehen, wobei die Gleitköpfe der Gardinengleiter bei auf den Überbrückungsflächen gleitenden Führungsflanschen um ein vorgegebenes Maß über die Gleitflächen auf der Unterseite der Gardinenlaufschienen angehoben sind. - Eine derartige Verbindungsbrücke kann jedoch dann keine Verwendung finden, wenn Gardinengleiter anderer Ausführungsformen eingesetzt werden, nämlich Gardinengleiter mit einem Führungssteg und in der Gardinenlaufschiene ein- oder beidseitig abstehenden Führungsflanschen mit jeweils einer auf den Führungsleisten der Gardinenlaufschienen gleitenden Gleitfläche oder Lauffläche und einer abgesetzten Auflauffläche. Derartige Gardinengleiter, die ferner unterhalb der Gardinenlaufschiene beidseitig abstehende Stabilisierungsflansche besitzen, gehören noch nicht zum vorbekannten Stande der Technik. - Hier setzt die Erfindung ein.

Der Erfindung liegt die Aufgabe zugrunde, eine Vorrichtung zum Verbinden von Gardinenlaufschienen für Gardinengleiter einer neuen Generation vorbeschriebener Ausführungsform zu schaffen, die ein stets leichtgängiges und funktionssicheres Überfahren der Stoßstellen zwischen den Gardinenlaufschienen auch bei kurvenförmigem Verlegen der Gardinenlaufschienen gewährleistet.

Zur Lösung dieser Aufgabe ist die gattungsgemäße Verbindungsvorrichtung dadurch gekennzeichnet, daß das Verbindungsstück auf den Führungsleisten benachbarter Gardinenlaufschienen aufliegende Überbrückungsschenkel mit in Schienenlängsrichtung verlaufenden Auflauframpen und Ablauframpen für die Auflaufflächen der Gardinengleiter aufweist. - Diese Maßnahmen der Erfindung haben zur Folge, daß die Überbrückung der Stoßstellen von Gardinenlaufschienen in angehobenem Zustand der Gardinengleiter erfolgt, also wenn die Gleitflächen oder Laufflächen der Führungsflansche von den Führungsleisten der Gardinenlaufschienen abgehoben haben. Folglich sind nicht länger Verkantungen und schließlich Blockierungen der Gardinengleiter beim Überfahren der Stoßstellen zwischen benachbarten Gardinenlaufschienen zu befürchten, denn die Gardinengleiter laufen störungsfrei mit den Auflaufflächen ihrer Führungsflansche auf die Auflauframpen der Überbrückungsschenkel der Verbindungsstücke auf und nach dem Überfahren der Stoßstellen zwischen benachbarten Gardinenlaufschienen über die Ablauframpen der Überbrückungsschenkel einwandfrei wieder ab bis die Gleitflächen oder Laufflächen der Führungsflansche wieder auf den Führungsleisten der Gardinenlaufschienen aufsetzen. Dabei können zwischen den Auflauf- und Ablauframpen Überbrückungsflächen angeordnet sein, um ein weitläufiges Überfahren der Stoßstellen bei nur minimaler Steigung der Auflauf- und Ablauframpen zu erreichen. Im Ergebnis gewährleistet die erfindungsgemäße Verbindungsvorrichtung und insbesondere deren Verbindungsstück selbst bei erheblichen Maßungenauigkeiten zwischen benachbarten Gardinenlaufschienen ein leichtgängiges und funktionssicheres Überfahren der Stoßstellen, so daß Funktionsstörungen nicht länger zu befürchten sind. Hinzu kommt, daß eine montageaufwendige exakte Ausrichtung der Gardinenlaufschienen nicht erforderlich ist, sondern vielmehr eine vereinfachte Montage und Fertigung der Gardinenlaufschienen genügt. Im Rahmen der Erfindung läßt sich das Verbindungsstück auch unschwer zwischen kurvenbzw. bogenförmig verlaufenden Gardinenlaufschienen bzw. Laufschienenabschnitten einsetzen, so daß sich durchgehende Gardinen auch bei kurvenförmig verlegten Gardinenlaufschienen verwirklichen lassen.

Weitere erfindungswesentliche Maßnahmen sind im folgenden aufgeführt. So sieht die Erfindung vor, daß die Überbrückungsschenkel den Stoßbereich der benachbarten Gardinenlaufschienen überbrückende Zentrierflanken aufweisen, die einen Zentrierschlitz mit zumindest einem Einlaufmaul für Führungsstege der Gardinengleiter bilden. Auf diese Weise wird eine einwandfreie Zentrierung der Gardinengleiter im Bereich der Stoßstellen benachbarter Gardinenlaufschienen derart gewährleistet, daß es auch auf die Paßgenauigkeit der Führungsschlitze der Gardinenlaufschienen nicht länger ankommt. Praktisch erfolgt eine horizontale Feinzentrierung durch den Zentrierschlitz zwischen den Zentrierflanken und zugleich eine vertikale Feinzentrierung der Gardinengleiter über die Auflauf- und Ablauframpen sowie die dazwischen angeordneten Überbrückungsflächen. - Das Verbindungsstück kann im Bereich seiner Mitte einen außenseitigen Distanzkragen oder Kragenabschnitte für benachbarte Gardinenlaufschienen aufweisen, so daß die Gardinenlaufschienen in ihren Stoßbereichen nicht unmittelbar gegeneinander anliegen, sondern gegen diesen Distanzkragen. Das erleichtert eine verklemmungsfreie Montage der Gardinenlaufschienen. Um darüber hinaus eine einwandfreie Montage des Verbindungsstücks in den jeweils benachbarten Gardinenlaufschienen unschwer zu erreichen, lehrt die Erfindung ferner, daß das Verbindungsstück auf seiner Außenseite beidseitig und in vorgegebenen Abständen angeordnete federelastische Zentrierwangen aufweist, welche gegen die Innenwandung des Hohlprofils der Gardinenlaufschienen anliegen und das Verbindungsstück gleichsam in die benachbarten Gardinenlaufschienen einspannen, so daß unschwer dessen Ausrichtung auf den Führungsschlitz der beiden Gardinenlaufschienen erfolgen kann. Aus Gründen der Gewichtsersparnis kann das Verbindungsstück ferner im Bereich seiner Überbrückungsschenkel Bodenausnehmungen aufweisen, weil auch mit solchen Bodenausnehmungen eine hinreichende Stabilität gewährleistet ist. Das erfindungsgemäße Verbindungsstück besteht aus Kunststoff und läßt sich unschwer herstellen, nämlich als portalartiges Verbindungsstück, welches mit seinen Überbrückungsschenkeln eine im Querschnitt liegende C-Form bildet. Selbstverständlich werden der Außenumfang des Verbindungsstücks und seine Zentrierwangen auf den Querschnitt des Hohlprofils der Gardinenlaufschienen abgestimmt.

Im folgenden wird die Erfindung anhand einer lediglich ein Ausführungsbeispiel darstellenden Zeichnung näher erläutert. Es zeigen:
- Fig. 1: ausschnittsweise zwei benachbarte Gardinenlaufschienen mit einem eingesetzten Verbindungsstück als Verbindungsvorrichtung für die beiden Gardinenlaufschienen im vertikalen Längsschnitt,
- Fig. 2: den Gegenstand nach Fig. 1 im teilweisen vertikalen Querschnitt,
- Fig. 3: das Verbindungsstück für den Gegenstand nach Fig. 1 in Frontansicht,
- Fig. 4: den Gegenstand nach Fig. 3 in Ansicht aus Richtung des Pfeiles X,
- Fig. 5: einen Schnitt AA durch den Gegenstand nach Fig. 4,
- Fig. 6: den Gegenstand nach Fig. 3 in Ansicht aus Richtung des Pfeiles C,
- Fig. 7: einen Gardinengleiter für den Gegenstand nach Fig. 1 in Seitenansicht,
- Fig. 8: eine Frontansicht auf den Gegenstand nach Fig. 7,
- Fig. 9: einen Vertikalschnitt durch den Gegenstand nach Fig. 7 gemäß der Linie A bis F,
- Fig. 10: eine Draufsicht auf den Gegenstand nach Fig. 7 und
- Fig. 11: einen Gardinengleiter in anderer Ausführungsform für den Gegenstand nach Fig. 1 in Seitenansicht.

In den Figuren ist eine Vorrichtung zum Verbinden von Gardinenlaufschienen 1 für Gardinengleiter 2 dargestellt. Die Gardinenlaufschienen 1 sind als Hohlprofile mit zumindest einem auf ihrer Unterseite in Schienenlängsrichtung unter Bildung von beidseitigen Führungsleisten 3 verlaufenden Führungsschlitz 4 zum Hindurchtreten der Gardinengleiter 2 mit Führungsstegen 5 ausgebildet. Der jeweils mittige Führungssteg 5a weist bei der Ausführungsform nach den Fig. 7 bis 10 in der Gardinenlaufschiene 1 beidseitig abstehende Führungsflansche 6 mit jeweils einer auf den Führungsleisten 3 gleitenden Gleitfläche 7 und einer abgesetzten Auflauffläche 8 sowie unterhalb der Gardinenlaufschiene 1 beidseitig abstehende Stabilisierungsflansche 9 auf. Die Gardinenlaufschienen 1 sind mittels eines in die Stoßbereiche von zwei benachbarten Gardinenlaufschienen einsteckbaren portalartigen Verbindungsstückes 10 miteinander verbunden. Bei dem portalartigen Verbindungsstück handelt es sich um ein umgekehrt U-förmiges Verbindungsstück 10.

Das Verbindungsstück 10 weist auf den Führungsleisten 3 benachbarter Gardinenlaufschienen 1 aufliegende nach innen gerichtete Überbrückungsschenkel 11 mit in Schienenlängsrichtung verlaufenden Auflauframpen 12 und Ablauframpen 13 für die Auflaufflächen 8 der Gardinengleiter 2 bzw. ihrer Führungsflansche 6 auf. Zwischen den Auflauf- und Ablauframpen 12, 13 sind Überbrückungsflächen 14 angeordnet.

Die Überbrückungsschenkel 14 weisen den Stoßbereich der benachbarten Gardinenlaufschienen 1 überbrückende Zentrierflanken 15 auf, die einen Zentrierschlitz 16 mit zumindest einem Einlaufmaul 17 für die Führungsstege 5 der Gardinengleiter 2 bilden. Diese Zentrierflanken 15 sind deutlich kürzer als die Überbrückungsschenkel 11 ausgebildet und gegenüber den Überbrückungsschenkeln 11 nach unten abgesetzt. Dagegen ist der Zentrierschlitz 16, um seine Zentrierfunktion erfüllen zu können, schmaler als der Führungsschlitz 4 zwischen den Führungsleisten 3 für die Gardinengleiter 2 ausgebildet.

Das Verbindungsstück 10 weist im Bereich seiner Mitte einen außenseitigen Distanzkragen 18 für benachbarte Gardinenlaufschienen 1 auf, die also im Bereich der Stoßstellen nicht Stoß gegen Stoß aneinander anliegen, sondern um ein vorgegebenes Maß distanziert sind. Das erleichtert eine verspannungsfreie Montage. Weiter besitzt das Verbindungsstück 10 auf seiner Außenseite beidseitig und in vorgegebenen Abständen angeordnete federelastische Zentrierwangen 19, um eine exakte und ausgerichtete Positionierung des Verbindungsstückes 10 zwischen den jeweils benachbarten Gardinenlaufschienen 1 einrichten zu können. Aus Gründen der Materialersparnis kann das Verbindungsstück 10 im Bereich seiner Überbrückungsschenkel 11 Bodenausnehmungen 20 aufweisen. Das portalartige Verbindungsstück 10 und seine Überbrückungsschenkel 11 bilden eine im Querschnitt liegende C-Form und lassen sich als einteiliges Verbindungsstück aus Kunststoff herstellen.

In Fig. 11 ist ein Gardinengleiter 2 in abgewandelter Ausführungsform für Gardinenlaufschienen 1 dargestellt. Dieser Gardinengleiter 2 weist lediglich einen einseitig abstehenden Führungsflansch 6 mit einer Laufrolle 21 auf. Diese Laufrolle 21 besitzt eine Auflauffläche 8 sowie eine auf der jeweils zugeordneten Führungsleiste 3 abrollenden Lauffläche 22 auf.

## Patentansprüche

1. Vorrichtung zum Verbinden von Gardinenlaufschienen für Gardinengleiter, wobei
- die Gardinenlaufschienen als Hohlprofile mit zumindest einem auf ihrer Unterseite in Schienenlängsrichtung unter Bildung von beidseitigen Führungsleisten verlaufenden Führungsschlitz zum Hindurchtreten der Gardinengleiter ausgebildet sind,
- die Gardinengleiter in der Gardinenlaufschiene ein-oder beidseitig abstehende Führungsflansche mit jeweils einer auf den Führungsleisten gleitenden Gleitfläche oder abrollenden Laufflächen und einer abgesetzten Auflauffläche aufweisen, und
- mit einem in die Stoßbereiche von zwei benachbarten Gardinenlaufschienen einsteckbaren portalartigen Verbindungsstück,
**dadurch gekennzeichnet**, daß das Verbindungsstück (10) auf den Führungsleisten (3) benachbarter Gardinenlaufschienen (1) aufliegende Überbrückungsschenkel (11) mit in Schienenlängsrichtung verlaufenden Auflauframpen (12) und Ablauframpen (13) für die Auflaufflächen (8) der Gardinengleiter (2) aufweist.

2. Vorrichtung nach Anspruch 1, dadurch gekennzeichnet, daß zwischen den Auflauf- und Ablauframpen (12, 13) Überbrückungsflächen (14) angeordnet sind.

3. Vorrichtung nach Anspruch 1 oder 2, dadurch gekennzeichnet, daß die Überbrückungsschenkel (11) den Stoßbereich der benachbarten Gardinenlaufschienen (1) überbrückende Zentrierflanken (15) aufweisen, die einen Zentrierschlitz (16) mit zumindest einem Einlaufmaul (17) für Führungsstege (5) der Gardinengleiter (2) bilden.

4. Vorrichtung nach einem der Ansprüche 1 bis 3, dadurch gekennzeichnet, daß das Verbindungsstück (10) im Bereich seiner Mitte einen außenseitigen Distanzkragen (18) für benachbarten Gardinenlaufschienen (1) aufweist.

5. Vorrichtung nach einem der Ansprüche 1 bis 4, dadurch gekennzeichnet, daß das Verbindungsstück (10) auf seiner Außenseite beidseitig und in vorgegebenen Abständen angeordnete federelastische Zentrierwangen (19) aufweist.

6. Vorrichtung nach einem der Ansprüche 1 bis 5, dadurch gekennzeichnet, daß das Verbindungsstück (10) im Bereich seiner Überbrückungsschenkel (11) Bodenausnehmungen (20) aufweist.

7. Vorrichtung nach einem der Ansprüche 1 bis 6, dadurch gekennzeichnet, daß das portalartige Verbindungsstück (10) und seine Überbrückungsschenkel (11) eine im Querschnitt liegende C-Form bilden.

8. Vorrichtung nach einem der Ansprüche 1 bis 7, dadurch gekennzeichnet, daß das Verbindungsstück (10) aus Kunststoff besteht.
